# EUROPÄISCHE PATENTSCHRIFT

(11) **EP 3 482 821 B1**
(45) Veröffentlichungstag und Bekanntmachung des Hinweises auf die Patenterteilung: **17.02.2021**
(21) Anmeldenummer: 17200831.0
(22) Anmeldetag: 09.11.2017
(51) Int. Cl.: B01F 7/00

(54) **RÜHRWERK**
STIRRER
AGITATEUR

(43) Veröffentlichungstag der Anmeldung: 15.05.2019
(73) Patentinhaber: VISCO JET Rührsysteme GmbH, 79790 Küssaberg (DE)
(72) Erfinder: WEBER, Timo, 79761 Waldshut-Tiengen (DE); KOHLBRENNER, Christoph, 79761 Waldshut-Tiengen (DE); WASSMER, Dieter, 79793 Wutöschingen (DE)
(74) Vertreter: Gottschalk, Matthias

(56) Entgegenhaltungen:
- DE-A1- 2 730 390
- DE-A1- 3 901 894
- FR-A- 1 479 166
- US-A- 1 966 352
- US-A- 5 584 657
- US-B1- 6 264 356

## Beschreibung

Die Erfindung betrifft ein Rührwerk zum Mischen und / oder Homogenisieren strömungsfähiger Medien mit wenigstens zwei Rührorganen.

Rührwerke finden in den verschiedensten Anwendungsbereichen Einsatz. Als mögliche Anwendungsbereiche seien hier beispielhaft die Herstellung von Farben und Lacken oder die Herstellung von Getränken und Nahrungsmitteln genannt. Auch bei der Herstellung von Pharmaprodukten und Kosmetika bedarf es regelmäßig des Einsatzes von Rührwerken, so auch bei der Papier- und Keramikherstellung. Entsprechend dem jeweiligen Anwendungsbereich werden zum Mischen und / oder Homogenisieren bzw. Suspendieren der jeweiligen Stoffe verschiedene Rührwerksanordnungen eingesetzt. Bekannt sind beispielsweise Fass- und Container-Rührwerke, die in oder an dem jeweiligen Behälter angeordnet werden, oder selbsttragende Stativ-Rührwerke. Auch klein- bis großvolumige Behälter zur Lagerung oder für den Transport von Stoffmischungen können mit einem Rührwerk ausgestattet sein, um eine Entmischung während der Lagerung oder des Transports zu verhindern. Das Rührwerk wird auf das jeweilige Rührgut sowie die Form und die Größe des jeweiligen Behälters abgestimmt.

Rührwerke umfassen in der Regel eine elektromotorisch antreibbare Drehwelle, mittels deren ein oder mehrere drehfest mit der Drehwelle verbundene Rührorgane auf einer Kreisbahn bewegt werden. Eingesetzt in einen Behälter mit einem strömungsfähigen Medium werden die Rührorgane aufgrund ihrer Bewegung von dem Medium umströmt. In Abhängigkeit von der Form der Rührorgane, deren Anordnung im Behälter und der Geschwindigkeit, mit der die Rührorgane bewegt werden, stellen sich in dem Rührgut bestimmte Strömungsverhältnisse ein, die eine Durchmischung des Rührgutes bewirken.

Die im Stand der Technik bekannten Rührorgane umfassen Rohrkörper, die von dem Mischgut durchströmt werden.

So sind zum Beispiel Becherrührwerke seit längerem bekannt. Solche Rührwerke setzen das Mischgut starken Änderungen der Strömungsgeschwindigkeit aus, was zu relativ großen mechanischen Beanspruchungen des Mischgutes führt. Für empfindliche Mischgüter eignen sich solche Rührwerke nur eingeschränkt. Fortentwicklungen dieser Rührwerke weisen oft relativ kompliziert gebaute Rührorgane auf, halten aber am Prinzip der Durchströmung des Rührorgans durch das Mischgut fest.

Aus der DE 39 01 894 A1 ist ein Rührwerk bekannt, das bei relativ geringer Bewegungsgeschwindigkeit der Rührorgane eine vollständige Durchmischung eines strömungsfähigen Mediums ermöglichen soll. Das Rührwerk soll dementsprechend auch zur Behandlung empfindlicher Stoffmischungen geeignet sein. Das Rührwerk umfasst eine Welle mit senkrecht zur Wellenlängsachse verlaufenden Armen, die an ihren freien Enden jeweils ein Rührorgan tragen. Jedes Rührorgan besteht aus einem Rohrkörper, der zumindest teilweise konisch verlaufend ausgebildet ist. Der konische Verlauf bewirkt, dass sich der Strömungsquerschnitt des Rohrkörpers in Strömungsrichtung, d.h. entgegen der Drehrichtung, verringert und dementsprechend eine Erhöhung der Strömungsgeschwindigkeit eines hindurchströmenden Rührgutes bewirkt. Die Längsachse des Rührorgans ist zudem in Drehrichtung schräg nach unten gestellt. In der Anlaufphase werden die Rührorgane daher vom Rührgut laminar durchströmt. Sobald sie jedoch eine vorbestimmte Minimalgeschwindigkeit erreicht haben, wird die Strömung im Innern der Rührorgane durch Staudruck zur Umkehr gezwungen. Die daraus resultierende Gegenströmung soll bewirken, dass bereits bei niedriger Leistungsaufnahme des Antriebs, d.h. bei geringen Bewegungsgeschwindigkeiten der Rührorgane, ein raumgreifender und dennoch schonender Rühreffekt erzielt werden kann.

Aus der DE 201 16 967 U1 geht ferner ein Rührkörper für eine Vorrichtung zum Rühren strömungsfähiger Medien hervor, dessen Ausbildung eine verbesserte Durchmischung des Rührgutes ermöglichen soll. Insbesondere soll der Rührkörper zum Rühren bzw. Mischen von hochviskosen Strömungsmitteln bzw. eines hochviskosen strömungsfähigen Rührgutes geeignet sein. Hierzu weist der Rührkörper eine Außenwand und einen Boden an einem Ende der Außenwand auf, wobei der Boden wenigstens eine Öffnung als Strömungsquerschnitt für das Rührgut besitzt. Durch die Außenwand wird eine Teilströmung des Rührgutes erfasst, welche mit Auftreffen auf den Boden eine Richtungsänderung erfährt. Die Richtungsänderung bewirkt eine Verwirbelung des Rührgutes, insbesondere seitlich von und hinter dem Rührkörper. Die Verwirbelung wiederum bewirkt, dass eine gute Durchmischung des Rührgutes erfolgt.

Aus der DE 10 2006 043 498 A1 geht eine Dispergiermaschine für die Herstellung von Pulvermischungen mit einem gegengleich ausgebildeten Rotor- und Statorelement-Paar hervor, das so geformt ist, dass zwischen Rotor und Stator ein spaltförmiges Arbeitsvolumen ausgebildet wird, das im Betrieb der Dispergiermaschine von der Pulversuspension durchströmt wird. Dabei werden über die Rotordrehungen Scherkräfte in die Pulversuspension eingebracht, welche eine gute Durchmischung und / oder Homogenisierung der Pulversuspension bewirken. Die vorgeschlagene Dispergiermaschine soll insbesondere zur Herstellung von homogenen Suspensionen in der Hartmetall- und Cermetherstellung geeignet sein.

Die genannten Rührwerke sind hinsichtlich ihrer anwendbaren Drehzahl limitiert. Bei hohen Drehzahlen fällt die Rührwirkung drastisch ab, Daher ist der Leistungseintrag begrenzt, was zum Beispiel beim Begasen, Dispergieren, Emulgieren oder beim Pulvereinzug nachteilig ist

Die FR 1 479 166 offenbart ein Rührwerk entsprechend dem Oberbegriff des Anspruchs 1.

Ausgehend vom vorstehend genannten Stand der Technik liegt der vorliegenden Erfindung die Aufgabe zugrunde, ein Rührwerk mit Rührorganen anzugeben, das bei einfacher Bauweise einen verbesserten Leistungseintrag ermöglicht.

Zur Lösung der Aufgabe wird ein Rührwerk mit den Merkmalen des Anspruchs 1 vorgeschlagen. Vorteilhafte Weiterbildungen eines erfindungsgemäßen Rührwerks werden in den jeweiligen Unteransprüchen angegeben.

Das erfindungsgemäße Rührorgan ist kugelähnlich. Darunter wird im Rahmen der Erfindung folgendes verstanden:
- Das Rührorgan hat eine Aussenfläche, die grundsätzlich (überwiegend) gewölbt ist. Vorzugsweise ist die Aussenfläche insgesamt gewölbt, hat also keine Kanten und keine Spitzen. Das Rührorgan ist grundsätzlich ein Rundkörper.
- Die Aussenfläche ist geschlossen (hat also keine Öffnungen), so dass das Rührorgan nur aussenseitig (mit seiner Aussenfläche) in Kontakt mit dem Mischgut tritt. Das schließt nicht aus, dass bei nicht streng kugelförmiger Ausbildung des Rührorgans Einwölbungen oder dgl. der Aussenfläche vorgesehen werden.
- Das Rührorgan kann, muss aber nicht, symmetrisch geformt sein. Vorzugsweise ist das Rührorgan im geometrischen Sinne kugelförmig, es kann aber auch ein Ellipsoid oder ein nicht symmetrisch geformter, ähnlicher Rundkörper sein.
- Wenn das Rührorgan nicht streng kugelförmig ist, hat es einen maximalen und einen minimalen Radius, wobei der maximale Radius größer ist als der minimale Radius. Vorzugsweise ist der Größenunterschied dieser Radien nicht größer als 5, und besonders bevorzugt ist der maximale Radius weniger als doppelt so groß wie der minimale Radius.
- Das Rührorgan kann ein Hohlkörper sein oder aus massivem Werkstoff bestehen.

Die Erfindung löst sich damit grundsätzlich vom Konzept durchströmter Rührorgane. Bei den im Stand der Technik bekannten Lösungen mit Rohrkörper-Rührorganen wird das Mischgut mittels einer Beschleunigung und Umleiten der erzeugten Strömung an der Behälterwand zum Vermischen angeregt. Dabei wird grundsätzlich mit Überdruck, also mit Druckkräften gearbeitet.

Bei einem kugelähnlich als Rundkörper ausgebildeten Rührorgan bewirkt dessen Form einen Uberdruck in Bewegungsrichtung vor dem Rührorgan, eine Beschleunigung des Mischgutes aussenseitig um das Rührorgan herum, und einen Unterdruck im Mischgut in Bewegungsrichtung hinter dem Rührorgan. Da das Mischgut praktisch nicht kompressibel ist, und sehr schnell aus dem Überdruckbereich vor dem Rührorgan in den Unterdruckbereich hinter dem Rührorgan geführt wird, entsteht ein Sog bzw. eine Expansionswirkung auf das Mischgut, was zur Aufbrechung der Struktur des Mischgutes beiträgt und die Durchmischung befördert.

Durch die Form des Rührorgans ist die Durchmischung des Mischgutes dabei sehr schonend. Scherbeanspruchungen werden weitgehend vermieden. Besonders durch den Unterdruckbereich hinter dem Rührorgan werden Absetzungen im Behälter sehr effektiv, aber schonend abgelöst und aufgerührt, ohne wesentliche Scherkräfte einzusetzen.

Die Bauweise des erfindungsgemäßen Rührwerks ermöglicht sehr wandnahes Arbeiten ohne Gefahr von Beschädigungen der Behälterwand. Zudem ist das erfindungsgemäße Rührwerk leicht zu reinigen, zumal sich in den geschlossenen Rührorganen kein Mischgut festsetzen kann.

Das erfindungsgemäße Rührwerk ermöglicht ein verbessertes Begasen des Produktes, weil sich wegen der im wesentlichen ungerichteten Strömung im Produkt kaum größere Gasblasen bilden.

Mehrere Rührorgane sind vorzugsweise gleich geformt und gleich groß.

Alle Rührorgane sind mittels Tragarmen an der Drehwelle des Rührwerks beabstandet befestigt. Bevorzugt wird eine Anordnung aller Rührorgane im gleichen Abstand zur Drehwelle und im gleichen Abstand voneinander, also im Sinne einer symmetrischen "sternförmigen" Anordnung um die Drehwelle.

Es wird ein Rührwerk zum Mischen und / oder Homogenisieren bzw. Suspendieren strömungsfähiger Medien mit wenigstens zwei Rührorganen vorgeschlagen, wobei jedes Rührorgan über einen Tragarm mit einer Nabe zur Verbindung mit einer antreibbaren Drehwelle verbunden ist.

Bevorzugt ist eine zur Rotationsachse des Rührwerks symmetrische Anordnung der Rührorgane. Bevorzugt ist es weiterhin, dass alle Rührorgane im gleichen Abstand zur Rotationsachse des Rührwerks angeordnet sind.

Die zur Verbindung der Rührorgane mit der antreibbaren Drehwelle vorgesehenen Tragarme sind vorzugsweise im gleichen Winkelabstand zueinander und in einer gemeinsamen Radialebene angeordnet. D.h., dass die Tragarme radial verlaufen.

Eine bevorzugte Ausführungsform der Erfindung wird nachfolgend anhand der Zeichnung näher erläutert. Diese zeigt:
Fig. 1 eine perspektivische dreidimensionale Ansicht eines erfindungsgemäßen Rührwerks.

Das Rührwerk der Fig. 1 weist drei Rührorgane 1 auf, von denen jedes über einen Tragarm 3 mit einer Nabe 2 verbunden ist.

Im Ausführungsbeispiel sind die Rührorgane 1 kugelförmig. Sie werden durch kugelförmige Hohlkörper aus Metall oder Kunststoff gebildet, die jeweils an einem radial auswärtigen Ende eines Tragarms 3 angebracht sind.

Im Betrieb ist die Nabe 2 mit der nicht gezeigten Drehwelle des Rührwerks zur gemeinsamen Drehung um die Rotationsachse des Rührwerks koaxial verbunden. Die Rührgane bewegen sich daher im Betrieb auf einer gemeinsamen Umlaufbahn um die Drehwelle.

Die Erfindung ist nicht auf die in den Fig. 1 dargestellte Ausführungsform beschränkt. Insbesondere kann die Anzahl der Rührorgane 1 sowie deren Querschnittsform und deren Anordnung zueinander variieren. Ferner ist die Erfindung nicht auf die in der Zeichnung gewählten Abmessungen beschränkt. Die konkreten Abmessungen ergeben sich jeweils in Abhängigkeit vom vorgesehenen Anwendungsbereich und sind insbesondere auf die Größe eines das Rührgut aufnehmenden Behälters abgestimmt.

## Patentansprüche

1. Rührwerk zum Mischen und/oder Homogenisieren strömungsfähiger Medien, umfassend einen Behälter und eine elektromotorisch antreibbare Drehwelle, mittels derer wenigstens zwei drehfest mit der Drehwelle verbundene Rührorgane auf einer Kreisbahn bewegt werden, wobei die Rührorgane eingesetzt in den Behälter in einem strömungsfähigen Medium aufgrund ihrer Bewegung von dem Medium umströmt werden, wobei jedes Rührorgan (1) kugelähnlich als Rundkörper ausgebildet ist und eine geschlossene Aussenfläche aufweist, **dadurch gekennzeichnet,**
**dass** jedes Rührorgan (1)
über einen radial verlaufenden Tragarm (3) mit einer Nabe (2) zur Verbindung mit der antreibbaren Drehwelle verbunden ist, wobei die radial verlaufenden Tragarme (3) in einer gemeinsamen Radialebene angeordnet sind.

2. Rührwerk nach Anspruch 1,
**dadurch gekennzeichnet, dass** die Rührorgane (1) symmetrisch im gleichen Abstand zur Drehwelle angeordnet sind.

3. Rührwerk nach Anspruch 1 oder 2,
**dadurch gekennzeichnet, dass** die Rührorgane (1) gleich groß und gleich geformt sind.

4. Rührwerk nach einem der Ansprüche 1 bis 3
**dadurch gekennzeichnet, dass** die Aussenfläche jedes Rührorgans (1) keine Kanten oder Spitzen aufweist.

5. Rührwerk nach Anspruch 4
**dadurch gekennzeichnet, dass** jedes Rührorgan (1) einen maximalen Radius und einen minimalen Radius aufweist, deren Verhältnis vorzugsweise kleiner als 5, besonders bevorzugt kleiner als 2 ist, oder das Rührorgan (1) kugelförmig ist.

6. Rührwerk nach einem der Ansprüche 4 oder 5,
**dadurch gekennzeichnet, dass** jedes Rührorgan (1) ein Hohlkörper, vorzugsweise aus Metall oder Kunststoff, ist.

## Claims

1. Agitator for the mixing and/or homogenisation of fluid media, comprising a container and a rotary shaft, which can be driven by an electric motor, and by means of which at least two agitating elements, connected to the rotary shaft such that they cannot rotate relative to the latter, are moved on a circular path, wherein
the agitating elements, inserted in the vessel in a fluid medium, are flowed around by the medium by virtue of their movement, wherein
each agitating element (1) is designed as a round body similar to a sphere, and has a closed outer surface,
**characterised in that**, each agitating element (1) is connected via a radially extending support arm (3) to a hub (2) for connection to the drivable rotary shaft, wherein
the radially extending support arms (3) are arranged in a common radial plane.

2. Agitator according to Claim 1,
**characterised in that**, the agitating elements (1) are symmetrically arranged at the same distance from the rotary shaft.

3. Agitator according to Claim 1 or 2,
**characterised in that**, the agitating elements (1) are of the same size and shape.

4. Agitator according to one of the Claims 1 to 3,
**characterised in that**, the outer surface of each agitating element (1) has no edges or points.

5. Agitator according to Claim 4,
**characterised in that**, each agitating element (1) has a maximum radius and a minimum radius, the ratio of which is preferably less than 5, particularly preferably less than 2, or the agitating element (1) is spherical in shape.

6. Agitator according to one of the Claims 4 or 5,
**characterised in that**, each agitating element (1) is a hollow body, preferably made of metal or plastic.

## Revendications

1. Mélangeur permettant de mélanger et/ou d'homogénéiser des produits fluides, comprenant un réservoir et un arbre rotatif pouvant être entraîné par électro motorisation et au moyen duquel au moins deux organes de mélange connectés de manière fixe en rotation à l'arbre rotatif sont déplacés sur une piste circulaire, les organes de mélange étant insérés dans le réservoir dans un produit fluide de manière à être entourés par le produit en raison de leur mouvement, chaque organe de mélange (1) étant réalisé à la manière d'une boule sous forme d'un corps rond et présentant une surface extérieure fermée, **caractérisé en ce que** chaque organe de mélange (1) est connecté par un bras porteur (3) s'étendant radialement à un moyeu (2) pour connexion à l'arbre rotatif pouvant être entraîné, le bras porteur s'étendant radialement (3) étant disposé dans un plan radial commun.

2. Mélangeur selon la revendication 1,
**caractérisé en ce que** les organes de mélange (1) sont disposés symétriquement à même distance de l'arbre rotatif.

3. Mélangeur selon la revendication 1 ou 2,
**caractérisé en ce que** les organes de mélange (1) sont de même taille et ont la même forme.

4. Mélangeur selon une de revendications 1 à 3,
**caractérisé en ce que** la surface extérieure de chaque organe de mélange (1) ne présente pas d'arêtes ou de pointes.

5. Mélangeur selon la revendication 4,
**caractérisé en ce que** chaque organe de mélange (1) présente un rayon maximal et un rayon minimal dont le rapport est de préférence inférieur à 5, très préférentiellement inférieur à 2, ou que l'organe de mélange (1) est de forme sphérique.

6. Mélangeur selon une des revendications 4 ou 5,
**caractérisé en ce que** l'organe de mélange (1) est un corps creux, composé de préférence de métal ou de matière plastique.
